# FASCICULE DE BREVET EUROPEEN

(11) **EP 2 342 404 B1**
(45) Date de publication et mention de la délivrance du brevet: **27.01.2016**
(21) Numéro de dépôt: 09760479.7
(22) Date de dépôt: 05.11.2009
(51) Int. Cl.: E05B 19/04, G07C 9/00

(54) **MODULE MÉCANIQUE POUR UNE CLÉ D'UN VÉHICULE ET PROCÉDÉ DE FABRICATION**
MECHANISCHES MODUL FÜR EINEN FAHRZEUGSCHLÜSSEL UND HERSTELLUNGSVERFAHREN DAFÜR
MECHANICAL MODULE FOR A VEHICLE KEY, AND METHOD FOR MAKING SAME

(30) Priorité: 05.11.2008 DE 102008055986
(43) Date de publication de la demande: 13.07.2011
(73) Titulaire: Johnson Controls Technology Company, Holland, MI 49423 (US)
(72) Inventeur: POZZI, Didier, F-95120 Ermont (FR)
(74) Mandataire: Schwöbel, Thilo K.
(86) Numéro de dépôt international: PCT/EP2009/007941
(87) Numéro de publication internationale: WO 2010/052003

(56) Documents cités:
- DE-A1- 3 902 537
- DE-A1- 4 226 579
- FR-A1- 2 815 521
- JP-A- 7 238 721
- US-A1- 2007 223 152

## Description

La présente invention concerne un module mécanique, notamment pour une clé d'un véhicule, et un procédé de fabrication d'un tel module.

Des clés de véhicule sont généralement connues. Elles sont notamment destinées par exemple à verrouiller ou à déverrouiller des ouvrants du véhicule, par exemple des portes, commander un hayon, un antivol et/ou un démarreur du véhicule.

Par ailleurs, des clés de véhicule sont connues, notamment d'après la demande de brevet française FR 2 815 521 A1, qui comprennent un corps de clé formant un boîtier pour des moyens électroniques de télécommande de moyens de verrouillage des ouvrants du véhicule. Le boîtier est souvent prévu en deux parties qui forment chacune environ la moitié du boîtier. Le boîtier peut être prévu de façon que les deux parties du boîtier peuvent être défaites ou de façon que les deux parties du boîtier ne peuvent pas être défaites sans détruire ou au moins endommager le boîtier.

Par ailleurs, des clés connus comprennent un insert monté sur le corps de clé de façon à être capable de pivoter autour d'un axe de rotation, d'une part, entre une position d'utilisation, et d'autre part, une position de rangement , voir par exemple les documents DE 42 26 579 A1 ou DE 39 02 537 A1.

Le corps de la clé peut présenter des formes variées dépendant notamment de l'effet esthétique recherché.

Un inconvénient de telles clés, selon l'art connu, consiste dans la nécessité de prévoir des outils comparativement compliqués pour fabriquer les zones de boîtier assurant la fonction assemblage.

La présente invention a notamment pour but de palier aux inconvénients de l'art connu, et notamment ceux cités ci-dessus, et a également pour but de proposer un module mécanique, notamment pour une clé d'un véhicule, ainsi qu'un procédé de fabrication d'un tel module qui est peu coûteux et qui néanmoins assure une très haute qualité du module mécanique malgré le fait d'être utilisé pendant plusieurs années et de manière quotidienne.

Suivant l'invention, ce but est atteint par un module mécanique, notamment pour une clé, comportant un corps, le corps comprenant une première partie de corps et une deuxième partie de corps, la première et deuxième parties de corps étant fixées mécaniquement l'un à l'autre par l'intermédiaire d'une assemblage par forme, la première partie de corps comprenant un élément de base et un élément complémentaire, l'élément complémentaire réalisant l'assemblage par forme avec la deuxième partie, et l'élément complémentaire ainsi que l'élément de base étant relié par l'intermédiaire d'une liaison d'adhésion ou de soudure et d'une part, l'élément complémentaire de la première partie, et, d'autre part, la deuxième partie bute l'un contre l'autre le long d'une surface d'appui, la surface d'appui faisant un angle droit par rapport à la direction de montage entre la première partie et la deuxième partie.

Ainsi, il est avantageusement possible de réaliser le boîtier du module mécanique, notamment pour de la clé de véhicule, d'une manière très solide et il est quasiment impossible de l'ouvrir le boîtier, c'est à dire de défaire la première partie et la deuxième partie sans détruire au moins l'une des deux. Par ailleurs, le fait de prévoir la première partie du boîtier en deux pièces différentes permet d'utiliser, pour la première partie du boîtier, un outil de moulage plus simple et par conséquent d'appliquer une méthode de moulage moins couteuse. Notamment, il est possible de réaliser la fonction d'une contre-dépouille sans utiliser un outil de moulage comprenant un tiroir.

Par une telle réalisation, il est avantageusement possible que le boîtier du module mécanique ne peut pas se défaire sans détruire les parties du boîtier.

Un autre perfectionnement préféré de l'invention réside dans le fait que l'élément complémentaire est prévu en forme annulaire périphérique le long de la surface d'appui.

Ainsi, il est avantageusement possible de réduire le coût de revient du boîtier et ainsi du module mécanique. Notamment, il est préféré selon la présente invention que l'élément complémentaire loge dans un évidement de l'élément de base de la première partie.

Un autre perfectionnement préféré de l'invention réside dans le fait que le module est un module de clé comportant un insert monté sur ce corps de clé. De préférence, l'insert est capable de pivoter autour d'un axe de rotation entre une position d'utilisation et une position de rangement, le module mécanique étant de préférence du type comprenant un support pivotant, portant l'insert et coopérant avec un bouton de commande.

Ainsi, il est avantageusement possible de réaliser un fonctionnement simple et efficace du module mécanique de la clé et de conférer une stabilité mécanique suffisante au boîtier pour réaliser une clé.

Par ailleurs, la présente invention concerne également une clé de véhicule, la clé comprenant un module mécanique selon la présente invention.

Par ailleurs, la présente invention concerne également un procédé de fabrication d'un module mécanique selon la présente invention, le procédé de fabrication comprenant les étapes suivantes :
- pendant une première étape, l'élément de base est formé par moulage,
- pendant une deuxième étape, l'élément complémentaire est formé et relié à l'élément de base par l'intermédiaire d'une liaison d'adhésion ou de soudure,
- pendant une troisième étape, la première partie et la deuxième partie sont joint sans pouvoir les défaire.

D'autres caractéristiques et avantages de l'invention ressortiront de la lecture de la description qui suit d'un mode de réalisation particulier non limitatif de la présente invention.

### Brève description des dessins

L'invention sera mieux comprise grâce à la description ci-après, qui se rapporte à des modes de réalisation préférés, donnés à titre d'exemple non limitatifs et expliqués avec références aux dessins schématiques annexés, dans lesquels :
La figure 1 est une vue schématique d'une clé de véhicule selon la présente invention, la clé comprenant à titre d'exemple un insert et l'insert étant dans une position de rangement.
La figure 2 est une vue schématique de la clé de véhicule selon la présente invention, la clé comprenant à titre d'exemple un insert et l'insert étant dans une position d'utilisation.
La figure 3 montre schématiquement une vue de section entre une première partie et une deuxième partie d'un boîtier, qui n'est pas fabriqué selon la présente invention, pour le cas ou au moins une des parties a été fabriquée grâce à un outil de moulage comportant un tiroir.
La figure 4 montre schématiquement une vue de section entre une première partie et une deuxième partie d'un boîtier, qui n'est pas fabriqué selon la présente invention, pour le cas ou au moins une des parties a été fabriquée en employant un dévêtisseur.
La figure 5 montre schématiquement une vue de section entre une première partie et une deuxième partie d'un boîtier selon la présente invention où la première partie comprend un élément de base ainsi qu'un élément complémentaire.

### Description des dessins

Les figures 1 et 2 du dessin annexé montrent à titre d'exemple une clé 1 comprenant un module mécanique selon la présente invention. La clé 1 est destinée, par exemple, à verrouiller ou déverrouiller des ouvrants du véhicule, commander un antivol et un démarreur de ce véhicule, etc. Dans l'exemple représenté, la clé 1 comprend un corps 2 de clé, en forme générale de chape, comprenant au moins une première partie 21 d'un boîtier du corps 2 de clé et une deuxième partie 22 d'un boîtier du corps 2 de clé. Les première et deuxième parties 21, 22 sont fabriquées par moulage. Le corps 2 de clé porte notamment des éléments électroniques.

Les éléments électroniques comprennent des moyens électroniques classiques destinés par exemple à télécommander des moyens de verrouillage des ouvrants du véhicule ou des moyens d'identification d'un utilisateur qui est autorisé à utiliser le véhicule.

La clé peut comprendre un insert 3 et un bouton de commande 31 commandant les déplacements rotatifs du insert 3 par rapport au corps 2 de clé autour d'un axe imaginaire de rotation (ou de pivotement) 4 de l'insert 3 par rapport au corps 2 de clé. L'insert 3, encore appelé panneton, est prévu, par exemple, de forme générale plane. Le mouvement rotatif autour de l'axe de rotation permet le déplacement de l'insert 30 entre une position de rangement, telle qu'illustrée notamment sur la figure 1, et une position d'utilisation, telle qu'illustrée notamment sur la figure 2.

Les figures 3 et 4 montrent des représentations de vues de section d'un boîtier ou d'un module mécanique comprenant une première partie 21 et une deuxième partie 22 qui ne sont pas fabriquées selon la présente invention. Dans la figure 3, une vue de section schématique est représentée pour le cas ou au moins la première partie 21 a été fabriquée grâce à un outil de moulage comportant un tiroir. A l'endroit d'une surface d'appui 25 où la première partie 21 bute contre la deuxième partie 22 la surface d'appui 25 est orientée quasiment orthogonalement par rapport à une direction de montage 20. Une telle réalisation de la première partie 21 et/ou de la deuxième partie 22 nécessite l'emploi d'un tiroir lors du moulage des parties 21, 22. L'emploi d'un tiroir lors du moulage de la première partie 21 doit être réalisé par un tiroir à l'intérieur de la première partie 21 ce qui empêche de réaliser une contre-dépouille de façon périphérique (contournant l'ensemble de la première partie 21). Dans la figure 4, une vue de section schématique est représentée pour le cas ou au moins une des parties a été fabriquée en employant un dévêtisseur lors du moulage des parties 21, 22.

L'emploi d'un dévêtisseur a la conséquence que la surface d'appui 25 entre la première partie 21 et la deuxième partie 22 est inclinée par rapport à la direction de montage 20 des deux parties 21, 22. L'inclinaison de la surface d'appui 25 permet le démontage des deux parties 21, 22 et résulte alors dans une liaison mécanique faible.

Entre les figures 3 à 5, seulement la figure 5 montre schématiquement une vue de section entre une première partie 21 et une deuxième partie 22 d'un boîtier selon la présente invention. La première partie comprend un élément de base 21' ainsi qu'un élément complémentaire 23. L'élément complémentaire 23 se trouve à l'endroit de la surface d'appui 25 entre les parties 21, 22. Avec la présente invention, il est possible de réaliser les deux avantages suivants simultanément :
- la fabrication de la première partie 21 de façon à conférér à la surface d'appui 25 une inclinaison telle que la surface d'appui 25 est orientée orthogonalement par rapport à la direction de montage 20, et
- la fabrication de la première partie 21 sans utiliser un tiroir lors du moulage.

L'élément complémentaire 23 est fabriqué de manière indépendante de l'élément de base 21' de la première partie 21. Avant de joindre la première partie 21 et la deuxième partie 22, l'élément de base 21' et l'élément complémentaire 23 sont attachés l'un à l'autre, par exemple à l'aide d'un adhésif ou à l'aide d'une soudure. Selon la présente invention, il est préféré de prévoir un soudage par ultrasons pour relier l'élément de base 21' à l'élément complémentaire.

L'élément complémentaire 23 est de préférence un élément en forme générale d'anneau qui est positionné par rapport à l'élément de base 21' de façon périphérique, c'est à dire le long de la surface d'appui 25 qui, elle, contourne la première partie 21 et la deuxième partie 22.

### SIGNES DE REFERENCE

- 1: clé
- 2: corps de clé
- 3: insert
- 4: axe de rotation de l'insert
- 20: direction de montage
- 21: première partie du boîtier
- 21': élément de base
- 22: deuxième partie du boîtier
- 23: élément complémentaire
- 25: surface d'appui
- 31: bouton de commande

## Revendications

1. Module mécanique, notamment pour une clé (1), comportant un corps (2), le corps (2) comprenant une première partie (21) de corps et une deuxième partie (22) de corps, la première et deuxième parties (21, 22) de corps étant fixées mécaniquement l'un relative à l'autre à l'intermédiaire d'une assemblage par forme, **caractérisé en ce que** la première partie (21) de corps comprend un élément de base (21') et un élément complémentaire (23), l'élément complémentaire (23) réalisant l'assemblage par forme avec la deuxième partie (22), et l'élément complémentaire (23) ainsi que l'élément de base (21') étant relié par l'intermédiaire d'une liaison d'adhésion ou de soudure et que d'une part, l'élément complémentaire (23) de la première partie (21), et, d'autre part, la deuxième partie (22) bute l'un contre l'autre le long d'une surface d'appui (25), la surface d'appui (25) faisant un angle droit par rapport à la direction de montage (20) entre la première partie (21) et la deuxième partie (22).

2. Module selon la revendication 1, **caractérisé en ce que** l'élément complémentaire (23) est prévu en forme annulaire périphérique le long de la surface d'appui (25).

3. Module selon l'une quelconque des revendications précédentes, **caractérisé en ce que** le module est un module de clé (1) comportant un insert (3) monté sur le corps (2).

4. Clé (1) de véhicule comprenant un module mécanique selon l'une quelconque des revendications précédentes.

5. Procédé de fabrication d'un module mécanique, notamment pour une clé (1), selon l'une quelconque des revendications 1 à 3, le procédé de fabrication comprenant les étapes suivantes :
- pendant une première étape, l'élément de base (21') est formé par moulage,
- pendant une deuxième étape, l'élément complémentaire (23) est formé et relié à l'élément de base (21') par l'intermédiaire d'une liaison d'adhésion ou de soudure,
- pendant une troisième étape, la première partie (21) et la deuxième partie (22) sont joint de manière sans pouvoir les défaire.

6. Procédé de fabrication selon la revendication 5, **caractérisé en ce que** l'élément complémentaire (23) est relié à l'élément de base (21') par soudure ultra-son.

## Patentansprüche

1. Mechanisches Modul, insbesondere für einen Schlüssel (1), mit einem Körper (2), wobei der Körper (2) einen ersten Körperteil (21) und einen zweiten Körperteil (22) umfasst, wobei der erste und zweite Körperteil (21, 22) relativ zu einander mittels einer formschlüssigen Verbindung befestigt sind, **dadurch gekennzeichnet, dass** der erste Körperteil (21) ein Basiselement (21') und ein komplementäres Element (23) umfasst, wobei das komplementäre Element (23) mit dem zweiten Teil (22) die formschlüssige Verbindung realisiert und wobei das komplementäre Element (23) sowie das Basiselement (21') mittels einer kraftschlüssigen Verbindung oder Schweißverbindung verbunden sind, und dass einerseits das komplementäre Element (23) des ersten Teils (21) und andererseits das zweite Teil (22) entlang einer Abstützfläche (25) gegeneinander zum Anschlag kommen, wobei die Abstützfläche (25) relativ zu der Montagerichtung (20) zwischen dem ersten Teil (21) und dem zweiten Teil (22) einen rechten Winkel bildet.

2. Modul nach Anspruch 1, **dadurch gekennzeichnet, dass** das komplementäre Element (23) Ringform vorgesehen ist, die entlang der Abstützfläche (25) umläuft.

3. Modul nach einem der vorhergehenden Ansprüche, **dadurch gekennzeichnet, dass** das Modul ein Schlüsselmodul (1) ist, das einen Einsatz (3) aufweist, der an dem Körper (2) montiert ist.

4. Fahrzeugschlüssel (1), der ein mechanisches Modul nach einem der vorhergehenden Ansprüche umfasst.

5. Herstellungsverfahren für ein mechanisches Modul, insbesondere für einen Schlüssel (1), nach einem der Ansprüche 1 bis 3, wobei das Herstellungsverfahren die folgenden Schritte umfasst:
- in einem ersten Schritt wird das Basislement (21') durch Gießen gebildet,
- in einem zweiten Schritt wird das komplementäre Element (23) gebildet und mittels einer kraftschlüssigen Verbindung oder Schweißverbindung mit dem Basislement (21') verbunden.
- in einem dritten Schritt werden der erste Teil (21) und der zweite Teil (22) zusammengefügt, ohne Möglichkeit, sie auseinander zu nehmen.

6. Herstellungsverfahren nach Anspruch 5, **dadurch gekennzeichnet, dass** das komplementäre Element (23) mit dem Basislement (21') durch Ultraschallschweißen verbunden wird.

## Claims

1. Mechanical module, in particular for a key (1), comprising a body (2), the body (2) comprising a first body part (21) and a second body part (22), the first and second body parts (21, 22) being mechanically fixed with respect to one another using a positive fit, **characterised in that** the first body part (21) comprises a base element (21') and a complementary element (23), the complementary element (23) bringing about the positive fit with the second part (22), and the complementary element (23) as well as the base element (21') being linked using a glued or welded connection, and **in that**, on the one hand, the complementary element (23) of the first part (21) and, on the other hand, the second part (22) abut against one another along a contact face (25), the contact face (25) forming a right angle with respect to the assembly direction (20) between the first part (21) and the second part (22).

2. Module according to claim 1, **characterised in that** the complementary element (23) is provided in a peripheral annular shape along the contact face (25).

3. Module according to any of the preceding claims, **characterised in that** the module is a key module (1) comprising an insert (3) mounted on the body (2).

4. Vehicle key (1) comprising a mechanical module according to any of the preceding claims.

5. Manufacturing process for a mechanical module, in particular for a key (1), according to any of claims 1 to 3, the manufacturing process comprising the following steps:
- in a first step, the base element (21') is shaped by moulding,
- in a second step, the complementary element (23) is shaped and linked to the base element (21') using a glued or welded connection,
- in a third step, the first part (21) and the second part (22) are joined so as to be unreleasable.

6. Manufacturing process according to claim 5, **characterised in that** the complementary element (23) is linked to the base element (21') by ultrasonic welding.
